# EUROPÄISCHE PATENTSCHRIFT

(11) **EP 3 334 988 B1**
(45) Veröffentlichungstag und Bekanntmachung des Hinweises auf die Patenterteilung: **28.09.2022**
(21) Anmeldenummer: 16738809.9
(22) Anmeldetag: 15.07.2016
(51) Int. Cl.: F25B 5/04, F25D 11/02

(54) **EINKREIS-KÄLTEGERÄT**
SINGLE-CIRCUIT REFRIGERATOR
APPAREIL FRIGORIFIQUE À CIRCUIT UNIQUE

(30) Priorität: 13.08.2015 DE 102015215491
(43) Veröffentlichungstag der Anmeldung: 20.06.2018
(73) Patentinhaber: BSH Hausgeräte GmbH, 81739 München (DE)
(72) Erfinder: BABUCKE, Andreas, 89522 Heidenheim (DE); LIENGAARD, Niels, 89079 Ulm (DE)
(86) Internationale Anmeldenummer: PCT/EP2016/066852
(87) Internationale Veröffentlichungsnummer: WO 2017/025270

(56) Entgegenhaltungen:
- EP-A1- 2 796 813
- EP-A2- 0 692 687
- EP-A2- 2 437 013
- DE-A1-102010 029 581
- JP-A- 2001 201 196
- JP-A- 2003 050 065
- US-A- 4 918 942
- US-A- 5 157 943
- US-A1- 2005 109 486

## Beschreibung

Die vorliegende Erfindung betrifft ein Einkreis-Kältegerät mit zwei Temperaturzonen, die durch in einem Kältemittelkreis in Reihe hintereinander geschaltete Verdampfer gekühlt sind.

Wenn die beiden Verdampfer im Kältemittelkreis ohne nennenswerten Strömungswiderstand zwischen ihnen verbunden sind, stellen sich in beiden in etwa gleiche Drücke und diesen Drücken jeweils entsprechende Verdampfungstemperaturen ein. Diese Verdampfungstemperaturen müssen niedriger sein als die Temperatur der jeweils kältesten Temperaturzone. Dementsprechend groß ist die Temperaturdifferenz zwischen den Verdampfern und der wärmeren der beiden Temperaturzonen.

Aus JP 2001 201196 A und US 5 157 943 A sind jeweils Einkreis-Kältegeräte bekannt mit den Merkmalen des Oberbegriffs des Anspruchs 1, bei denen in einem Kältemittelkreislauf zwischen erstem und zweitem Verdampfer ein Drosselabschnitt in Form einer Kapillare eingefügt ist, der für unterschiedliche Drücke und folglich auch für unterschiedliche Verdampfungstemperaturen in den beiden Verdampfern sorgt. Der Strömungswiderstand der Kapillare ist unveränderlich; deswegen ist bei laufendem Verdichter der Druckunterschied zwischen den Verdampfern und damit auch der Unterschied ihrer Verdampfungstemperaturen durch den Durchsatz des Verdichters bestimmt.

DE 10 2013 223 737 offenbart ein Einkreis-Kältegerät, bei dem der Strömungsleitwert einer zwischen erstem und zweitem Verdampfer eingefügten Drosselstelle veränderbar ist. Über die Steuerung der Verdampfungstemperaturen kann die Kühlleistung auf beide Verdampfer jeweils dem Kältebedarf entsprechend verteilt werden, und der Verdichter kann kontinuierlich laufen. Start-Stopp-Verluste und unnötige Temperaturschwankungen können so vermieden werden, was die Energieeffizienz der Kühlung verbessert.

Aufgabe der vorliegenden Erfindung ist, ein Einkreis-Kältegerät mit bei unterschiedlichen Drücken betreibbaren Verdampfern zu schaffen, das eine verbesserte Regelung der Druckdifferenz zwischen den Verdampfern ermöglicht.

Die Aufgabe wird gelöst durch ein Einkreis-Kältegerät mit den Merkmalen des Anspruchs 1. Indem das Expansionsventil mit der Kapillare in Reihe verbunden ist, setzt sich der Druckabfall aus einem festen Beitrag der Kapillare und einem variablen Beitrag des Expansionsventils zusammen.

Wenn der Kältemitteldampf den stromabwärtigen Abschnitt der Saugleitung erreicht, ist er bereits durch den zweiten Wärmetauscher auf eine Temperatur vorgewärmt, die allenfalls wenig unter der Verdampfungstemperatur im ersten Verdampfer liegt. Eine Abkühlung des Kältemittels im ersten Drosselabschnitt auf eine Temperatur unterhalb der Verdampfungstemperatur des ersten Verdampfers kann so ausgeschlossen werden. Somit bleibt eine partielle Verdampfung des Kältemittels im ersten Drosselabschnitt möglich, und wenn der im ersten Drosselabschnitt entstehende Dampf dessen Massendurchsatz ständig begrenzt, können geräuschintensive Fluktuationen des Kältemitteldurchsatzes verhindert werden.

Um den zweiten Wärmetauscher zu bilden, kann der zweite Drosselabschnitt einen Leitungsabschnitt umfassen, der mit dem stromaufwärtigen Abschnitt der Saugleitung durch eine Klebung, insbesondere durch ein Klebeband, verbunden ist.

Einer alternativen Ausgestaltung zu Folge kann der zweite Drosselabschnitt einen Leitungsabschnitt umfassen, der innerhalb des stromaufwärtigen Abschnitts der Saugleitung geführt ist.

Noch einer Alternative zu Folge umfasst der zweite Drosselabschnitt einen Leitungsabschnitt, der um den stromaufwärtigen Abschnitt der Saugleitung gewickelt ist.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine schematische Darstellung des Kältemittelkreislaufs eines erfindungsgemäßen Kältegeräts;
- Fig. 2: einen schematischen Schnitt durch das Gehäuse des Kältegeräts;
- Fig. 3: eine erste Ausgestaltung eines Wärmetauschers des Kältegeräts,
- Fig. 4: eine zweite Ausgestaltung des Wärmetauschers; und
- Fig. 5: eine dritte Ausgestaltung des Wärmetauschers.

Der in Fig. 1 gezeigte Kältemittelkreislauf umfasst einen drehzahlgeregelten Verdichter 1 mit einem Druckanschluss 2 und einem Sauganschluss 3. Eine von dem Druckanschluss 2 ausgehende Kältemittelleitung 4 verläuft in Zirkulationsrichtung des Kältemittels zunächst über einen Verflüssiger 5 und einen ersten Drosselabschnitt 6, hier in fachüblicher Weise als Kapillarleitung 7 realisiert, zu einem ersten Verdampfer 8. Ein zweiter Drosselabschnitt 9 mit verstellbarem Strömungsleitwert befindet sich an der Kältemittelleitung 4 zwischen einem Auslassanschluss des ersten Verdampfers 8 und einem Einlassanschluss eines zweiten Verdampfers 10. Eine Saugleitung 11 erstreckt sich von einem Auslassanschluss des Verdampfers 10 zum Sauganschluss 3 des Verdichters 1.

Insbesondere kann der zweite Drosselabschnitt zum Verstellen des Strömungsleitwerts ein steuerbares Expansionsventil umfassen.

Das Expansionsventil kann im Wesentlichen allein für den Druckabfall zwischen erstem und zweitem Verdampfer verantwortlich sein; es kann aber auch mit einer Kapillare in Reihe verbunden sein, so dass der Druckabfall sich aus einem festen Beitrag der Kapillare und einem variablen Beitrag des Expansionsventils zusammensetzt.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine schematische Darstellung des Kältemittelkreislaufs eines erfindungsgemäßen Kältegeräts;
- Fig. 2: einen schematischen Schnitt durch das Gehäuse des Kältegeräts;
- Fig. 3: eine erste Ausgestaltung eines Wärmetauschers des Kältegeräts,
- Fig. 4: eine zweite Ausgestaltung des Wärmetauschers; und
- Fig. 5: eine dritte Ausgestaltung des Wärmetauschers.

Der in Fig. 1 gezeigte Kältemittelkreislauf umfasst einen drehzahlgeregelten Verdichter 1 mit einem Druckanschluss 2 und einem Sauganschluss 3. Eine von dem Druckanschluss 2 ausgehende Kältemittelleitung 4 verläuft in Zirkulationsrichtung des Kältemittels zunächst über einen Verflüssiger 5 und einen ersten Drosselabschnitt 6, hier in fachüblicher Weise als Kapillarleitung 7 realisiert, zu einem ersten Verdampfer 8. Ein zweiter Drosselabschnitt 9 mit verstellbarem Strömungsleitwert befindet sich an der Kältemittelleitung 4 zwischen einem Auslassanschluss des ersten Verdampfers 8 und einem Einlassanschluss eines zweiten Verdampfers 10. Eine Saugleitung 11 erstreckt sich von einem Auslassanschluss des Verdampfers 10 zum Sauganschluss 3 des Verdichters 1.

Wie besser in dem schematischen Schnitt der Fig. 2 zu erkennen, kühlt der entlang der Kältemittelleitung 4 stromaufwärts liegende Verdampfer 8 ein Normalkühlfach 16 und der stromabwärts liegende Verdampfer 10 ein Gefrierfach 17 eines Haushaltskältegeräts.

Wiederum auf Fig. 1 bezogen umfasst der zweite Drosselabschnitt 9 einen Leitungsabschnitt 18 und ein mit dem Leitungsabschnitt 18 in Reihe verbundenes, steuerbares Expansionsventil 22. Der Leitungsabschnitt 18 kann einen ähnlichen Leitungsquerschnitt wie die Kältemittelleitung des Verdampfers 6 haben, er kann aber auch wie der erste Drosselabschnitt 6 durch eine Kapillare gebildet sein.

Vorzugsweise ist der als Kapillare ausgebildete Leitungsabschnitt 18 lang genug, um einen Druckabfall zwischen den Verdampfern 8, 10 sicherzustellen, der einem Unterschied der Verdampfungstemperaturen der Verdampfer 8, 10 von mehreren °C entspricht, auch wenn das Expansionsventil 22 maximal geöffnet ist. So ist im Rahmen des Verstellbereichs des Expansionsventils 22 eine genauere Regelung der Druckdifferenz zwischen den Verdampfern 8, 10 möglich, als wenn diese Druckdifferenz vom Expansionsventil 22 allein aufrecht erhalten werden müsste.

Ein stromaufwärtiger Abschnitt 12 der Saugleitung 11 ist thermisch mit dem zweiten Drosselabschnitt 9 verbunden, um einen Wärmetauscher 14 zu bilden; ein stromabwärtiger Abschnitt 13 der Saugleitung 11 bildet einen weiteren Wärmetauscher 15 zusammen mit dem ersten Drosselabschnitt 6.

An jedem der Fächer 16, 17 ist ein Temperaturfühler 19 bzw. 20 angeordnet. Die Temperaturfühler 19, 20 sind mit einer Steuereinheit 21 verbunden, die durch Vergleich der von den Temperaturfühlern 19, 20 gemeldeten Temperaturen mit von einem Benutzer eingestellten Solltemperaturen der Fächer 16, 17 die Drehzahl des Verdichters 1 sowie den Öffnungsgrad des Expansionsventils 22 regelt. Wenn etwa der Temperaturfühler 19 Kühlbedarf im Normalkühlfach 16 anzeigt, d.h. wenn die Temperatur im Normalkühlfach 16 am oberen Rand eines Toleranzintervalls rings um die vom Benutzer eingestellte Solltemperatur liegt, dann überprüft die Steuereinheit 21 die Temperatur des Gefrierfachs 17. Wenn diese im oberen Teil eines Toleranzintervalls rings um den eingestellten Sollwert des letzteren liegt, inkrementiert die Steuereinheit 21 die Drehzahl des Verdichters 1, so dass beide Fächer 16, 17 stärker gekühlt werden; liegt hingegen die Temperatur des Gefrierfachs 17 im unteren Teil des Toleranzintervalls, so dass eine intensivere Kühlung dazu führen würde, dass das Toleranzintervall nach unten verlassen wird, dann inkrementiert die Steuereinheit den Öffnungsgrad des zweiten Drosselabschnitts 9, so dass der Druck im Verdampfer 8 abnimmt. Die Gesamtkühlleistung bleibt dadurch im Wesentlichen unverändert, es nimmt jedoch der Anteil der Gesamtkühlleistung zu, der auf das Normalkühlfach 16 entfällt, so dass dieses gekühlt werden kann, ohne dass es gleichzeitig zu einer Unterkühlung des Gefrierfachs 17 kommt.

Entsprechend entscheidet die Steuereinheit 21, wenn die Temperatur im Gefrierfach 17 den oberen Rand des Toleranzbereichs erreicht, anhand der Temperatur des Normalkühlfachs 16, ob die Drehzahl des Verdichters 1 inkrementiert wird, um beide Fächer 16, 17 stärker zu kühlen, oder ob der Öffnungsgrad des zweiten Drosselabschnitts 9 verringert wird, um den auf das Gefrierfach entfallenden Teil der Gesamtkühlleistung zu vergrößern.

Erreicht die Temperatur des Normalkühlfachs 16 den unteren Rand des Toleranzbereichs, wird anhand der Gefrierfachtemperatur entschieden, ob die Drehzahl des Verdichters 1 dekrementiert oder der Öffnungsgrad des zweiten Drosselabschnitts 9 dekrementiert wird, und im Falle, dass die Gefrierfachtemperatur den unteren Rand des Toleranzbereichs erreicht, muss zwischen einer Dekrementierung der Verdichterdrehzahl und einer Inkrementierung des Öffnungsgrades des zweiten Drosselabschnitts 9 entschieden werden.

Eine zur oben beschriebenen gleichwertige Regelung des Verdichters 1 und des Expansionsventils 22 ist auch mittels eines PID-Bausteins realisierbar.

Die Reihenschaltung der beiden Wärmetauscher 14, 15 entlang der Saugleitung 11 führt dazu, dass der aus dem Verdampfer 10 des Gefrierfachs 17 abgesaugte Kältemitteldampf bei Erreichen des Wärmetauschers 15 bereits eine Temperatur hat, die in etwa der Verdampfungstemperatur im Verdampfer 8 entspricht. Die Verdampfung in der Kapillare 7 des ersten Drosselabschnitts 6 wird daher nicht vollständig unterdrückt, so dass ständig eine kleine Menge Dampf in der Kapillare 7 vorhanden ist und deren Massendurchsatz begrenzt. Geräuschintensive Oszillationen des Massendurchsatzes, die insbesondere dann zustande kommen, wenn die Kapillare 7 frei von Dampf ist und ihr Massendurchsatz so lange den des Verdichters 1 übersteigt, bis ein Vorrat an flüssigem Kältemittel im Verflüssiger aufgebraucht ist und nur noch Kältemitteldampf in die Kapillare nachfließen kann, werden auf diese Weise vermieden.

Um einen engen thermischen Kontakt zwischen dem Leitungsabschnitt 18 und dem stromaufwärtigen Abschnitt 12 der Saugleitung 11 herzustellen, können beide von einem Klebeband 23, vorzugsweise einem gut wärmeleitenden Aluminium-Klebeband umschlungen sind, wie in Fig. 3 skizziert.

In einer anderen Ausgestaltung des Wärmetauschers 14 erstreckt sich, wie in Fig. 4 gezeigt, der Leitungsabschnitt 18 im Inneren der Saugleitung 11.

Einer weiteren Alternative zu Folge kann, wie in Fig. 5 gezeigt, der Leitungsabschnitt 18 um den stromaufwärtigen Abschnitt 12 der Saugleitung 11 herumgewickelt sein, um den Wärmetauscher 14 zu bilden.

Das Expansionsventil 22 kann einer nicht gezeichneten Variante zufolge durch ein Wegeventil und mehrere unterschiedlich lange Kapillarabschnitte gebildet sein, von denen jeweils einer durch das Wegeventil in den Kältemittelkreis eingekoppelt ist.

### BEZUGSZEICHEN

- 1: Verdichter
- 2: Druckanschluss
- 3: Sauganschluss
- 4: Kältemittelleitung
- 5: Verflüssiger
- 6: Drosselabschnitt
- 7: Kapillare
- 8: Verdampfer
- 9: Drosselabschnitt
- 10: Verdampfer
- 11: Saugleitung
- 12: stromaufwärtiger Abschnitt
- 13: stromabwärtiger Abschnitt
- 14: Wärmetauscher
- 15: Wärmetauscher
- 16: Normalkühlfach
- 17: Gefrierfach
- 18: Leitungsabschnitt
- 19: Temperaturfühler
- 20: Temperaturfühler
- 21: Steuereinheit
- 22: Expansionsventil
- 23: Klebeband

## Patentansprüche

1. Einkreis-Kältegerät mit einem Kältemittelkreislauf, in dem zwischen einem Druckanschluss (2) und einem Sauganschluss (3) eines Verdichters (1) der Reihe nach hintereinandergeschaltet sind: ein Verflüssiger (5), ein erster Drosselabschnitt (6), ein erster Verdampfer (8) zum Kühlen einer ersten Temperaturzone (16) des Einkreis-Kältegeräts, ein zweiter Drosselabschnitt (9), ein zweiter Verdampfer (10) zum Kühlen einer zweiten Temperaturzone (17) des Einkreis-Kältegeräts, und eine Saugleitung (11), wobei ein stromabwärtiger Abschnitt (13) der Saugleitung (11) mit dem ersten Drosselabschnitt (6) zu einem ersten Wärmetauscher (15) verbunden ist, ein stromaufwärtiger Abschnitt (12) der Saugleitung (11) mit dem zweiten Drosselabschnitt (9) zu einem zweiten Wärmetauscher (14) verbunden ist, und der zweite Drosselabschnitt (9) einen als Kapillare ausgebildeten Leitungsabschnitt (18) umfasst, **dadurch gekennzeichnet, dass** der zweite Drosselabschnitt (9) ferner ein mit dem Leitungsabschnitt (18) in Reihe verbundenes, steuerbares Expansionsventil (22) umfasst.

2. Einkreis-Kältegerät nach Anspruch 1, **dadurch gekennzeichnet, dass** der Leitungsabschnitt (18) mit dem stromaufwärtigen Abschnitt (12) der Saugleitung (11) durch eine Klebung, insbesondere durch ein Klebeband (23), verbunden ist.

3. Einkreis-Kältegerät nach Anspruch 1, **dadurch gekennzeichnet, dass** der Leitungsabschnitt (18) innerhalb des stromaufwärtigen Abschnitts (12) der Saugleitung (11) geführt ist.

4. Einkreis-Kältegerät nach Anspruch 1, **dadurch gekennzeichnet, dass** der Leitungsabschnitt (18) um den stromaufwärtigen Abschnitt (12) der Saugleitung (11) gewickelt ist.

5. Einkreis-Kältegerät nach einem der vorhergehenden Ansprüche, **dadurch gekennzeichnet, dass** der zweite Drosselabschnitt (9) einen verstellbaren Strömungsleitwert aufweist.

## Claims

1. Single-circuit refrigerator with a refrigerant circuit, in which the following are connected in series one after the other between a pressure port (2) and an intake port (3) of a compressor (1): a condenser (5), a first throttle section (6), a first evaporator (8) for cooling a first temperature zone (16) of the single-circuit refrigerator, a second throttle section (9), a second evaporator (10) for cooling a second temperature zone (17) of the single-circuit refrigerator, and an intake line (11), wherein a downstream section (13) of the intake line (11) is connected with the first throttle section (6) to form a first heat exchanger (15), an upstream section (12) of the intake line (11) is connected with the second throttle section (9) to form a second heat exchanger (14) and the second throttle section (9) comprises a line section (18) designed as a capillary, **characterised in that** the second throttle section (9) further comprises a controllable expansion valve (22) connected in series with the line section (18).

2. Single-circuit refrigerator according to claim 1, **characterised in that** the line section (18) is connected with the upstream section (12) of the intake line (11) by an adhesive, in particular by an adhesive tape. (23).

3. Single-circuit refrigerator according to claim 1, **characterised in that** the line section (18) is run inside the upstream section (12) of the intake line (11).

4. Single-circuit refrigerator according to claim 1, **characterised in that** the line section (18) is coiled around the upstream section (12) of the intake line (11).

5. Single-circuit refrigerator according to the preceding claims, **characterised in that** the second throttle section (9) has an adjustable conductance.

## Revendications

1. Appareil frigorifique à circuit unique comprenant un circuit de réfrigérant, dans lequel, entre un raccord de pression (2) et un raccord d'aspiration (3) d'un compresseur (1), sont montés en série l'un à la suite de l'autre : un condenseur (5), une première section d'étranglement (6), un premier évaporateur (8) pour refroidir une première zone de température (16) de l'appareil frigorifique à circuit unique, une deuxième section d'étranglement (9), un deuxième évaporateur (10) pour refroidir une deuxième zone de température (17) de l'appareil frigorifique à circuit unique, et une conduite d'aspiration (11),
dans lequel une section aval (13) de la conduite d'aspiration (11) est reliée à la première section d'étranglement (6) pour former un premier échangeur de chaleur (15), une section amont (12) de la conduite d'aspiration (11) est reliée à la deuxième section d'étranglement (9) pour former un deuxième échangeur (14), et la deuxième section d'étranglement (9) comprend une section de conduite (18) configurée sous forme de capillaire,
**caractérisé en ce que** la deuxième section d'étranglement (9) comprend en outre une soupape de détente (22) commandable, raccordée en série à la section de conduite (18).

2. Appareil frigorifique à circuit unique selon la revendication 1, **caractérisé en ce que** la section de conduite (18) est reliée à la section amont (12) de la conduite d'aspiration (11) par un collage, en particulier par un ruban adhésif (23).

3. Appareil frigorifique à circuit unique selon la revendication 1, **caractérisé en ce que** la section de conduite (18) est guidée à l'intérieur de la section amont (12) de la conduite d'aspiration (11).

4. Appareil frigorifique à circuit unique selon la revendication 1, **caractérisé en ce que** la section de conduite (18) est enroulée autour de la section amont (12) de la conduite d'aspiration (11).

5. Appareil frigorifique à circuit unique selon l'une des revendications précédentes, **caractérisé en ce que** la deuxième section d'étranglement (9) présente une valeur de guidage d'écoulement réglable.
